# EUROPÄISCHE PATENTSCHRIFT

(11) **EP 1 547 476 B1**
(45) Veröffentlichungstag und Bekanntmachung des Hinweises auf die Patenterteilung: **07.07.2010**
(21) Anmeldenummer: 04028516.5
(22) Anmeldetag: 02.12.2004
(51) Int. Cl.: A24C 5/20

(54) **Transport eines Hüllstreifens der Tabak verarbeitenden Industrie**
Transport of a wrapper strip of tobacco processing industry
Transport d'une bande d'enrobage de l'industrie de transformation du tabac

(30) Priorität: 22.12.2003 DE 10361171
(43) Veröffentlichungstag der Anmeldung: 29.06.2005
(73) Patentinhaber: Hauni Maschinenbau AG, 21033 Hamburg (DE)
(72) Erfinder: Horn, Matthias, 22926 Ahrensburg (DE); Vogel, Erich, 21039 Escheburg (DE)
(74) Vertreter: Grebner, Christian Georg Rudolf

(56) Entgegenhaltungen:
- DE-A1- 3 441 872
- DE-A1- 19 928 867
- GB-A- 1 039 106
- US-A- 3 856 227
- US-A- 6 135 386

## Beschreibung

Die Erfindung betrifft eine Einrichtung zum Transport eines Hüllstreifens der Tabak verarbeitenden Industrie, umfassend einen Transportkanal für den Hüllstreifen, wobei ein Transportschlitten für den Hüllstreifen im Transportkanal vorgesehen ist. Ferner betrifft die Erfindung eine Maschine der Tabak verarbeitenden Industrie, insbesondere Zigarettenstrangmaschine oder Filteransetzmaschine.

In der Tabak verarbeitenden Industrie werden Umhüllungspapierstreifen von Bobinen abgezogen und zu einem Formatband transportiert, sodass der Umhüllungspapierstreifen um einen vom Formatband transportierten Tabakstrang herumgelegt wird.

Aus DE-A-199 28 867 ist eine Transporteinrichtung für einen von einer Bobine abgezogenen Hüllmaterialstreifen der Tabak verarbeitenden Industrie bekannt. Darüber hinaus ist in DE-C-34 41 872 eine Bobinenwechseleinheit für Maschinen der Tabak verarbeitenden Industrie beschrieben, wobei die Bobinenwechseleinheit durch eine Streifenförderbahn mit einer Zigarettenstrangmaschine verbunden ist. Eine derartige Bobinenwechseleinheit weist zwei Bobinenlagerungen für eine ablaufende Bobine und für eine neue Bobine sowie ein Magazin für neue Bobinen und ein Zuführmittel zum Überführen der neuen Bobine aus dem Magazin zu einer der Bobinenlagerungen auf.

Die Bobinenspeichereinrichtung und die Bobinenwechseleinrichtung sind für alle Bobinen bestimmt, die üblicherweise in der Tabakindustrie verarbeitet werden, also für Bobinen aus Zigarettenpapier, Mundstück-Belagpapier, Filterumhüllungspapier oder ähnliche Materialien. Ein bevorzugtes Einsatzgebiet für Bobinenwechseleinrichtungen und Bobinenspeichervorrichtungen sind Strangmaschinen, wie z.B. Zigaretten- oder Filterstrangmaschinen. Aufgrund der hohen Produktionsleistung moderner Strangmaschinen muss ein Bobinenwechsel an diesen Maschinen relativ häufig und in sehr kurzer Zeit ausgeführt werden. Um diesen Anforderungen zu genügen, wurde der Bobinenwechsel an die weitgehend automatisch laufenden Strangmaschinen angepasst und automatisiert.

Darüber hinaus ist bekannt, eine Bobinenwechseleinheit räumlich getrennt von einer Maschine der Tabak verarbeitenden Industrie aufzustellen, wobei der von einer Bobine abgezogene Hüllstreifen durch Transportkanäle zu der Maschine transportiert wird.

In GB-A-1 039 106 ist eine Zuführeinrichtung für Zigarettenpapier beschrieben, bei der von einer Rolle Zigarettenpapier abgezogen wird und nach vollständigem Verbrauch einer Rolle das Ende des Zigarettenpapiers mit dem Anfang eines Zigarettenpapiers von einer zweiten Rolle verbunden wird. Der Anfang des zweiten Zigarettenpapiers ist mit einem Klebestreifen versehen, um die beiden Papierstreifen miteinander zu verbinden. Dazu wird eine vertikale Bewegung eines Schlittens ausgeführt, an dessen Spitze der Verbindungsklebestreifen gehalten wird.

Zu beiden Seiten des vertikal bewegbaren Schlittens sind Bleche mit geneigten Oberflächen angeordnet, auf denen ein entsprechender Papierstreifen abgelegt bzw. angeordnet werden kann. Die Bleche verfügen ferner über eine vertikale Fläche, wodurch die seitliche Positionierung der Papierstreifen erreicht wird.

Überdies ist in US-A-3 856 227 eine Vorrichtung zur kontinuierlichen Speisung einer Maschine mit einem abgewickelten Streifen offenbart, wobei der Streifen von aufeinander folgenden Vorratsspulen abwickelbar ist. Nach Abwicklung eines Streifens von einer Vorratsspule werden die Enden der Streifen miteinander verbunden. Hierfür ist ein Schlitten vorgesehen. Der Schlitten ist an einem Rahmen angeordnet, wobei der Schlitten in Führungsschienen bewegbar ist.

Ausgehend von diesem Stand der Technik ist es Aufgabe der vorliegenden Erfindung, eine Maschine der Tabak verarbeitenden Industrie zu verbessern, wobei der von einer Bobine abgezogene Hüllmaterialstreifen über eine längere Strecke zur Maschine der Tabak verarbeitenden Industrie geführt wird.

Die Aufgabe wird gelöst durch eine Einrichtung zum Transport eines Hüllstreifens der Tabak verarbeitenden Industrie, umfassend einen Transportkanal für den Hüllstreifen, wobei die Einrichtung dadurch weitergebildet wird, dass ein Transportschlitten für den Hüllstreifen im Transportkanal vorgesehen ist, wobei der Transportschlitten mittels wenigstens eines Zugseils im Transportkanal bewegbar ist. Durch den erfindungsgemäßen Transportschlitten wird eine Transportvorrichtung bereitgestellt, um einen von einer Bobine abgezogenen Hüilstreifen zu einer Maschine der Tabak verarbeitenden Industrie zu fördern. Hierbei kann der Transportkanal geschlossen ausgebildet werden, so dass es möglich ist, den Transportkanal im Boden zu verlegen, wodurch der Boden insgesamt eben ausgebildet werden kann. Auch werden durch den geschlossenen Transportkanal Beschädigungen am geförderten Hüllstreifen vermieden. Ein Antrieb wird dadurch realisiert, wenn der Transportschlitten mittels wenigstens eines Zugseils im Transportkanal bewegbar ist.

Um den Transportschlitten im Transportkanal zu bewegen, ist wenigstens ein Antrieb für den Transportschlitten vorgesehen.

Eine exakte Führung und Bewegbarkeit des Transportschlittens wird erreicht, wenn der Transportschlitten mittels zweier Zugseilwinden bewegbar ist. Hierbei ist der Transportschlitten zwischen den Zugseilwinden angeordnet, so dass der Transportschlitten im Transportkanal hin und her bewegbar geführt ist.

Um den Hüllstreifen an einer Bobinenwechseleinheit zu übernehmen und sicher durch den Transportkanal zu fördern, weist der Transportschlitten eine Klemmeinrichtung für den Hüllstreifen auf.

Gemäß einer bevorzugten Ausgestaltung der Erfindung wird vorgeschlagen, dass die Klemmeinrichtung bei der Übergabe, insbesondere bei Empfang und/oder der Abgabe, des Hüllstreifens, vorzugsweise selbsttätig, zu öffnen ist. Die Klemmvorrichtung ist dabei so ausgestaltet, dass der Transportschlitten in eine Empfangsposition bringbar ist, wodurch die Klemmeinrichtung gelöst wird und ein Hüllstreifen eingelegt wird. Anschließend wird der Transportschlitten aus der Empfangsposition herausbewegt, so dass die Klemmeinrichtung geschlossen wird und der Transportschlitten zusammen mit dem eingeklemmten Ende des Hüllstreifens durch den Transportkanal zu einer Abgabeposition geführt wird. In der Abgabeposition wird die Klemmeinrichtung gelöst, so dass das eingeklemmte Ende des geförderten Hüllstreifens vom Bedienpersonal oder einem Arbeitsorgan erfasst wird und zur Weiterverarbeitung der Maschine der Tabak verarbeitenden Industrie zugeführt wird.

Darüber hinaus ist es vorteilhaft, wenn der Transportschlitten zwischen einer Empfangsposition zum Empfang des Hüllstreifens und einer Abgabeposition zur Abgabe des Hüllstreifens bewegbar ist. Im Rahmen der Erfindung ist es möglich, dass der Transportschlitten nach der Abgabe bzw. der Übergabe des Hüllstreifenendes während der Förderung des Hüllstreifens in die Ausgangsposition, d.h. Empfangsposition, zurückgefahren wird.

Um den Hüllstreifen zuverlässig an den Transportschlitten zu übergeben, ist vorteilhafterweise eine Einfädeleinrichtung für den Hüllstreifen zur Übergabe des Hüllstreifens an die Klemmvorrichtung des Transportschlittens vorgesehen.

Gemäß einer bevorzugten Ausführungsform ist wenigstens eine Führungseinrichtung für den Transportschlitten vorgesehen, so dass der Transportschlitten im Transportkanal wenigstens abschnittsweise geführt wird, so dass der Hüllstreifen zuverlässig im Transportkanal geführt wird.

Insbesondere ist hierbei vorgesehen, dass der Transportkanal wenigstens abschnittsweise als Führungseinrichtung für den Transportschlitten ausgebildet ist.

Wenn der Schlitten im Querschnitt eine im Wesentlichen rechteckige Grundform aufweist, kann der Transportschlitten durch eine ebenfalls rechteckige Innenkontur des Kanals geführt werden, so dass der Transportkanal form- und funktionskomplementär zum Transportschlitten ausgebildet ist. Damit wird eine präzise Führung des Transportschlittens in bestimmten Abschnitten des Transportkanals erreicht.

Weiterhin ist vorgesehen, dass der Transportkanal wenigstens teilweise als Führungskanal für den Transportschlitten ausgebildet ist.

In einer bevorzugten Weiterbildung der Erfindung ist eine Führungsschiene für den Transportschlitten wenigstens abschnittsweise vorgesehen, so dass beispielsweise ein im Querschnitt rechteckiger Transportschlitten durch einen im Querschnitt runden Transportkanalabschnitt exakt geführt wird, ohne dass der Transportschlitten an die Innenwandung des runden Transportkanals stößt.

Außerdem ist es vorteilhaft, wenn die Führungsschiene in sich verdreht oder verdrehbar ist, so dass der Hüllstreifen während seiner Förderung in einem bestimmten Bereich des Transportkanals getwistet wird.

Um ferner den Transportschlitten bzw. den Hüllstreifen von einem vertikalen Abschnitt des Transportkanals in einen horizontalen Abschnitt des Transportkanals bzw. umgekehrt zu fördern, ist wenigstens eine Umlenkeinrichtung für den Transportschlitten vorgesehen.

Bevorzugterweise weist die Umlenkeinrichtung hierzu eine Rollführung auf.

Gemäß eine vorteilhaften Weiterbildung der Einrichtung wird vorgeschlagen, dass eine Übergabehalteeinrichtung für den Hüllstreifen zur Abgabe des Hüllstreifens vorgesehen ist. Hierdurch wird bei der Abgabe des Hüllstreifens an ein Arbeitsorgan oder Förderorgan einer weiterverarbeitenden Maschine ein Zurückziehen oder Zurücklaufen des Hüllstreifens durch die Transporteinrichtung vermieden werden. Durch die Übergabehalteeinrichtung wird der Hüllstreifen einerseits an einer Rückwärtsbewegung gehindert und gleichzeitig zur Weiterverarbeitung bereitgestellt. Die Übergabehalteeinrichtung wird vorzugsweise erst dann betrieben, wenn nach dem Transport durch die Einrichtung der Hüllstreifen aus der Klemmeinrichtung bei der Abgabe des Hüllstreifens gelöst ist. Hierdurch wird die Abgabe an eine Maschine verbessert.

Ferner wird hierfür vorgeschlagen, dass die Übergabehalteeinrichtung wenigstens ein Walzenpaar aufweist.

Um den Hüllstreifen in eine Abgabeposition zu fördern, ist ferner ein Antrieb für eine Walze des Walzenpaares vorgesehen.

Nach der Abgabe des Hüllstreifens an eine Maschine der Tabak verarbeitenden Industrie ist es nicht mehr erforderlich, dass die Walzen des Walzenpaares in berührenden Kontakt gehalten werden. Um die Walzen zu beabstanden, ist vorteilhafter Weise ein Hubantrieb für eine Walze des Walzenpaares vorgesehen. Dadurch ist es ferner möglich, den Transportschlitten zu seiner Anfangsposition zu fahren.

Ferner wird die Aufgabe gelöst durch eine Maschine der Tabak verarbeitenden Industrie, insbesondere Zigarettenstrangmaschine oder Filteransetzmaschine, die mit einer Einrichtung zum Transport eines Hüllstreifens der Tabak verarbeitenden Industrie ausgestattet ist. Zur Vermeidung von Wiederholungen wird ausdrücklich auf die voranstehend beschriebene erfindungsgemäße Einrichtung mit einem Transportschlitten und einem Transportkanal für den Transportschlitten verwiesen.

Die Erfindung wird anhand des in den Zeichnungen dargestellten Ausführungsbeispiels exemplarisch und ohne Beschränkung des allgemeinen Erfindungsgedankens beschrieben, wobei für alle im Text nicht näher beschriebenen erfindungsgemäßen Einzelheiten ausdrücklich auf die Zeichnungen verwiesen wird. Es zeigen:
- Fig. 1bis Fig. 3: jeweils perspektivische Ansichten einer Transporteinrichtung für einen Belagstreifen aus unterschiedlichen Blickwinkeln;
- Fig. 4: Detailansicht eines Transportschlittens bei der Übergabe eines Belagpapierstreifens und
- Fig. 5: eine perspektivische Ansicht einer Übergabehalteeinrichtung.

In den folgenden Figuren sind jeweils gleiche oder gleichartige Elemente bzw. entsprechende Teile mit denselben Bezugsziffern bezeichnet, so dass von einer entsprechenden erneuten Vorstellung abgesehen wird.

In den Figuren 1 bis 3 sind jeweils verschiedene Ansichten einer Transporteinrichtung für einen Belagpapierstreifen 25 dargestellt. Der Belagpapierstreifen 25 wird von einer (hier nicht dargestellten) Bobine abgezogen, die auf einem Bobinenautomaten angeordnet ist. Der Belagpapierstreifen 25 wird über mehrere Rollen 11, 12, 13 zu einer Einfädeleinrichtung 10 (Fig. 4) transportiert. Nach der Einfädelung des Belagpierstreifens 25 in einen Transportschlitten 15 (vgl. Fig. 4) wird der Schlitten 15 mittels zweier Zugseile 16, 17, die am Transportschlitten 15 angeordnet sind, durch die verschiedenen Abschnitte der Transporteinrichtung bewegt und geführt.

Die Transporteinrichtung verfügt bei dem dargestellten Ausführungsbeispiel über zwei horizontale Transportbereiche A, B und einen dazwischen ausgebildeten vertikalen Transportabschnitt V.

Im horizontalen Transportabschnitt A ist ein im Querschnitt rechteckiger Transportkanal 30 für den Transportschlitten 15 ausgebildet. Erfindungsgemäß ist vorgesehen, dass die geometrischen Abmessungen des Transportkanals 30 im Inneren im Wesentlichen den äußeren Abmessungen des Transportschlittens 15 entsprechen, so dass der Transportschlitten 15 hierdurch im Transportabschnitt A schienenförmig geführt wird.

Um den Transportschlitten 15 aus dem horizontalen Transportabschnitt A in den vertikalen Transportabschnitt V überzuführen, ist eine Umlenkeinrichtung 40 vorgesehen. Darüber hinaus ist eine weitere Umlenkeinrichtung 41 vorgesehen, um den Schlitten aus dem vertikalen Transportabschnitt V nachfolgend in den oberen horizontalen Transportabschnitt B zu überführen.

Im in den Fig. 1 bis Fig. 3 dargestellten Ausführungsbeispiel sind der horizontale Transportabschnitt A und der horizontale Transportabschnitt B in einem Winkel zueinander angeordnet, so dass der Belagpapierstreifen 25 im Bereich des vertikalen Transportabschnittes V in sich verdreht bzw. getwistet ist. Diese Situation ist in Fig. 2 dargestellt, wobei aus Gründen der Übersichtlichkeit von der Darstellung von Elementen abgesehen wurde.

Die Umlenkeinrichtungen 40, 41 weisen eine Rollenführung für den Transportschlitten 15 auf, wobei die Zugseile 16, 17 über Nutenführungen in den Rollen der Umlenkeinrichtungen 40, 41 geführt werden

Um den Transportschlitten 15 im Bereich des vertikalen Transportabschnittes V zu führen, ist zwischen der unteren Umlenkeinrichtung 40 und der oberen Umlenkeinrichtung 41 eine Führungsschiene 45 angeordnet, die einen Twist aufweist. Dies ist in Fig. 3 veranschaulicht.

Nach der Überführung des Belagpapierstreifens 25 aus dem vertikalen Transportabschnitt V in den horizontalen Transportabschnitt B wird am Ende des Transportabschnitts B die Klemmung des Belagpapierstreifens 25 am Transportschlitten 15 gelöst. Am Ende des Transportabschnittes B ist eine Zugseilwinde 19 angeordnet, auf der das Zugseil 17 vollständig aufgewickelt ist. Am Anfang des Transportabschnittes A ist ebenfalls eine Zugseilwinde 18 für das Zugseil 16 vorgesehen.

Durch den synchronisierten Antrieb der beiden Zugseilwinden 18, 19 wird der Transportschlitten 15 in den Transportabschnitten A, V, B hin und her bewegt. Nach der Lösung der Klemmung des Belagpapierstreifens 25 im oberen horizontalen Transportabschnitt B wird der Belagpapierstreifen über weitere Förderorgane zur Weiterverarbeitung an einer Maschine der Tabak verarbeitenden Industrie, z.B. Zigarettenstrangmaschine gefördert.

Im Rahmen der Erfindung ist es möglich, nach Abgabe des Belagpapierstreifens 25 den Transportschlitten 15 in seine Ausgangsposition (Fig. 4) zurück zu fahren, während der Belagpapierstreifen 25 in entgegengesetzter Transportrichtung gefördert wird.

In Fig. 4 ist eine Detailansicht der Einfädeleinrichtung 10 dargestellt. Der Transportschlitten 15 verfügt über eine federbelastete Klemmeinrichtung mit einem Klemmbügel 20, wobei in der Empfangsposition des Belagpapierstreifens 25 der Klemmbügel 20 vom Transportschlitten 15 gelöst wird, so dass das Ende des Belagpapierstreifens 25 zwischen dem Klemmbügel 25 und dem Transportschlitten 15 verklemmt wird.

Nach dem Einfädeln des Belagpapierstreifens 25 wird der Transportschlitten 15 mittels der Seilzüge 16, 17 durch den Transportkanal 30 (Fig. 1) gezogen. Anschließend wird der Transportschlitten 15 zusammen mit dem eingeklemmten Belagpapierstreifen 25 durch die Umlenkeinrichtung 40, den vertikalen Transportabschnitt V sowie über die Umlenkeinrichtung 41 in den horizontalen oberen Transportabschnitt B gebracht.

In Fig. 5 ist ein Ausschnitt aus dem horizontalen Transportabschnitt B gezeigt, wobei aus Gründen der besseren Darstellbarkeit, der Transportabschnitt B umgedreht ist. In Förderrichtung des Belagpapierstreifens im horizontalen Transportabschnitt B ist vor der Zugseilwinde (vgl. Fig. 2, Bezugszeichen 19) eine Übergabehalteeinrichtung 50 vorgesehen. Die Übergabehalteeinrichtung 50 wird aktiviert, nachdem der Belagpapierstreifen aus dem Transportschlitten durch Lösen der Klemmeinrichtung des Transportschlittens gelöst wurde.

Die Übergabehalteeinrichtung 50 besteht aus einem Walzenpaar mit einer unteren Walze 51 und einer oberen mitlaufenden Walze 52.

Die Walze 51 wird mittels eines Motors 54 angetrieben. Um eine Klemmung des Belagpapierstreifens zwischen der Walze 51 und der Walze 52 zu erreichen, wird die Walze 52, die an einer Halterung 56 angeordnet ist, über einen Hubantrieb 53 quer, insbesondere senkrecht, zur Laufrichtung des Belagpapierstreifens linear bewegt, bis der Belagpapierstreifen zwischen den Walzen 51 und 52 in berührender Weise anliegt.

Die Walzen 51, 52 werden zusammengeführt, nachdem der Transportschlitten den Belagpapierstreifen durch den Kanal des horizontalen Transportabschnittes B gezogen hat und bevor die Klemmung des Belagpapierstreifens gelöst wird. Durch die Klemmung des Belagpapierstreifens zwischen den Walzen 51, 52 wird ein Zurückrutschen des Belagpapierstreifens verhindert. Mittels der angetriebenen Walze 51 wird der eingeklemmte Belagpapierstreifen weitergefördert, bis der Belagpapierstreifen von einem weiteren Arbeitsorgan, beispielsweise einer Weiterverarbeitungsmaschine der Tabak verarbeitenden Industrie, erfasst wird. Anschließend werden die Walzen 51, 52 durch Aktivierung des Linearantriebs 53 beabstandet, so dass zwischen den Walzen 51, 52 der Transportschlitten in seine Startposition am unteren Ende des Transportabschnittes A (vgl. Fig. 1, Fig. 4) zurückgefahren wird.

### Bezugszeichenliste

- 10: Einfädeleinrichtung
- 11: Rolle
- 12: Rolle
- 13: Rolle
- 15: Transportschlitten
- 16: Zugseil
- 17: Zugseil
- 18: Zugseilwinde
- 19: Zugseilwinde
- 20: Klemmbügel
- 25: Belagpapierstreifen
- 30: Transportkanal
- 40: Umlenkeinrichtung
- 41: Umlenkeinrichtung
- 45: Führungsschiene
- 50: Übergabehalteeinrichtung
- 51: Walze
- 52: Walze
- 53: Linearantrieb
- 54: Antrieb
- 56: Halterung
- A: horizontaler Transportabschnitt
- B: horizontaler Transportabschnitt
- V: vertikaler Transportabschnitt

## Patentansprüche

1. Einrichtung zum Transport eines Hüllstreifens (25) der Tabak verarbeitenden Industrie, umfassend einen Transportkanal (30) für den Hüllstreifen, wobei ein Transportschlitten (15) für den Hüllstreifen (25) im Transportkanal (30) vorgesehen ist, **dadurch gekennzeichnet, dass** der Transportschlitten (15) mittels wenigstens eines Zugseils (16, 17) im Transportkanal (30) bewegbar ist.

2. Einrichtung nach Anspruch 1, **dadurch gekennzeichnet, dass** wenigstens ein Antrieb (18, 19) für den Transportschlitten (15) vorgesehen ist.

3. Einrichtung nach Anspruch 1 oder 2, **dadurch gekennzeichnet, dass** der Transportschlitten (15) mittels zweier Zugseilwinden (18, 19) bewegbar ist.

4. Einrichtung nach einem oder mehreren der Ansprüche 1 bis 3, **dadurch gekennzeichnet, dass** der Transportschlitten (15) eine Klemmeinrichtung für den Hüllstreifen (25) aufweist.

5. Einrichtung nach einem oder mehreren der Ansprüche 1 bis 4, **dadurch gekennzeichnet, dass** die Klemmeinrichtung bei der Übergabe, insbesondere bei Empfang und/oder der Abgabe, des Hüllstreifens (25), vorzugsweise selbsttätig, geöffnet ist.

6. Einrichtung nach einem oder mehreren der Ansprüche 1 bis 5, **dadurch gekennzeichnet, dass** der Transportschlitten (15) zwischen einer Empfangsposition zum Empfang des Hüllstreifens (25) und einer Abgabeposition zur Abgabe des Hüllstreifens (25) bewegbar ist.

7. Einrichtung nach einem oder mehreren der Ansprüche 1 bis 6, **dadurch gekennzeichnet, dass** eine Einfädeleinrichtung (10) für den Hüllstreifen (25) zur Übergabe des Hüllstreifens (25) an die Klemmvorrichtung vorgesehen ist.

8. Einrichtung nach einem oder mehreren der Ansprüche 1 bis 7, **dadurch gekennzeichnet, dass** wenigstens eine Führungseinrichtung (30, 40, 41, 42) für den Transportschlitten (15) vorgesehen ist.

9. Einrichtung nach einem oder mehreren der Ansprüche 1 bis 8, **dadurch gekennzeichnet, dass** der Transportkanal (30) wenigstens abschnittsweise als Führungseinrichtung für den Transportschlitten (15) ausgebildet ist.

10. Einrichtung nach einem oder mehreren der Ansprüche 1 bis 9, **dadurch gekennzeichnet, dass** der Transportkanal (30) form- und funktionskomplementär zum Transportschlitten (15) ausgebildet ist.

11. Einrichtung nach einem oder mehreren der Ansprüche 1 bis 10, **dadurch gekennzeichnet, dass** der Transportkanal (30) wenigstens teilweise als Führungskanal für den Transportschlitten (15) ausgebildet ist.

12. Einrichtung nach einem oder mehreren der Ansprüche 1 bis 11, **dadurch gekennzeichnet, dass** eine Führungsschiene (42) für den Transportschlitten (15) wenigstens abschnittsweise vorgesehen ist.

13. Einrichtung nach Anspruch 12, **dadurch gekennzeichnet, dass** die Führungsschiene (42) in sich verdreht oder verdrehbar ist.

14. Einrichtung nach einem oder mehreren der Ansprüche 1 bis 13, **dadurch gekennzeichnet, dass** wenigstens eine Umlenkeinrichtung (40, 41) für den Transportschlitten (15) vorgesehen ist.

15. Einrichtung nach Anspruch 14, **dadurch gekennzeichnet, dass** die Umlenkeinrichtung (40, 41) eine Rollführung aufweist.

16. Einrichtung nach einem oder mehreren der Ansprüche 1 bis 15, **dadurch gekennzeichnet, dass** eine Übergabehalteeinrichtung (50) für den Hüllstreifen (25) zur Abgabe des Hüllstreifens (25) vorgesehen ist.

17. Einrichtung nach Anspruch 16, **dadurch gekennzeichnet, dass** die Übergabehalteeinrichtung (50) wenigstens ein Walzenpaar (51, 52) aufweist.

18. Einrichtung nach Anspruch 17, **dadurch gekennzeichnet, dass** ein Antrieb (54) für eine Walze (51) des Walzenpaares (51, 52) vorgesehen ist.

19. Einrichtung nach Anspruch 17, **dadurch gekennzeichnet, dass** ein Hubantrieb (53) für eine Walze (52) des Walzenpaares (51, 52) vorgesehen ist.

20. Maschine der Tabak verarbeitenden Industrie, insbesondere Zigarettenstrangmaschine oder Filteransetzmaschine, mit einer Einrichtung zum Transport eines Hüllstreifens (25) der Tabak verarbeitenden Industrie nach einem oder mehreren der Ansprüche 1 bis 19.

## Claims

1. Device for conveying a wrapping strip (25) of the tobacco processing industry, comprising a conveying channel (30) for the wrapping strip, wherein a conveying slide (15) is provided for the wrapping strip (25) in the conveying channel (30), **characterized in that** the conveying slide (15) is movable in the conveying channel (30) by means of at least one traction rope (16, 17).

2. Device according to claim 1, **characterized in that** at least one drive (18, 19) is provided for the conveying slide (15).

3. Device according to claim 1 or 2, **characterized in that** the conveying slide (15) is movable by means of two traction rope winches (18, 19).

4. Device according to one or more of claims 1 to 3, **characterized in that** the conveying slide (15) comprises a clamping device for the wrapping strip (25).

5. Device according to one or more of claims 1 to 4, **characterized in that** the clamping device is opened, preferably automatically, upon transfer, in particular upon receipt and/or delivery, of the wrapping strip (25).

6. Device according to one or more of claims 1 to 5, **characterized in that** the conveying slide (15) is movable between a receiving position for receiving the wrapping strip (25) and a delivery position for delivery of the wrapping strip (25).

7. Device according to one or more of claims 1 to 6, **characterized in that** a threading device (10) for the wrapping strip (25) is provided for transferring the wrapping strip (25) to the clamping device.

8. Device according to one or more of claims 1 to 7, **characterized in that** at least one guide device (30, 40, 41, 42) is provided for the conveying slide (15).

9. Device according to one or more of claims 1 to 8, **characterized in that** the conveying channel (30) at least in sections takes the form of a guide device for the conveying slide (15).

10. Device according to one or more of claims 1 to 9, **characterized in that** the conveying channel (30) is designed to be complementary in form and function to the conveying slide (15).

11. Device according to one or more of claims 1 to 10, **characterized in that** the conveying channel (30) at least partially takes the form of a guide channel for the conveying slide (15).

12. Device according to one or more of claims 1 to 11, **characterized in that** a guide rail (42) is provided at least in sections for the conveying slide (15).

13. Device according to claim 12, **characterized in that** the guide rail (42) is inherently twisted or twistable.

14. Device according to one or more of claims 1 to 13, **characterized in that** at least one deflection device (40, 41) is provided for the conveying slide (15).

15. Device according to claim 14, **characterized in that** the deflection device (40, 41) comprises a roller guide.

16. Device according to one or more of claims 1 to 15, **characterized in that** a transfer holding device (50) for the wrapping strip (25) is provided for delivery of the wrapping strip (25).

17. Device according to claim 16, **characterized in that** the transfer holding device (50) comprises at least one roller pair (51, 52).

18. Device according to claim 17, **characterized in that** a drive (54) is provided for one roller (51) of the roller pair (51, 52).

19. Device according to claim 17, **characterized in that** a lifting drive (53) is provided for one roller (52) of the roller pair (51, 52).

20. Machine of the tobacco processing industry, in particular a cigarette rope machine or filter attachment machine, having a device for conveying a wrapping strip (25) of the tobacco processing industry according to one or more of claims 1 to 19.

## Revendications

1. Dispositif de transport d'une bande de gainage (25) de l'industrie de transformation du tabac, comprenant un canal de transport (30) de la bande de gainage, un chariot de transport (15) de la bande de gainage (25) étant prévu dans le canal de transport (30), **caractérisé en ce que** le chariot de transport (15) est déplaçable dans le canal de transport (30) au moyen d'au moins un câble de traction (16, 17).

2. Dispositif selon la revendication 1, **caractérisé en ce qu'**est prévu au moins un entraînement (18, 19) pour le chariot de transport (15).

3. Dispositif selon la revendication 1 ou 2, **caractérisé en ce que** le chariot de transport (15) est déplaçable au moyen de deux treuils à câbles de traction (18, 19).

4. Dispositif selon une ou plusieurs des revendications 1 à 3, **caractérisé en ce que** le chariot de transport (15) présente un dispositif de serrage de la bande de gainage (25).

5. Dispositif selon une ou plusieurs des revendications 1 à 4, **caractérisé en ce que** le dispositif de serrage est ouvert, de préférence automatiquement, lors du transfert, en particulier lors de la réception et/ou de la délivrance, de la bande de gainage (25).

6. Dispositif selon une ou plusieurs des revendications 1 à 5, **caractérisé en ce que** le chariot de transport (15) est déplaçable entre une position de réception pour recevoir la bande de gainage (25) et une position de délivrance pour délivrer la bande de gainage (25).

7. Dispositif selon une ou plusieurs des revendications 1 à 6, **caractérisé en ce qu'**est prévu un dispositif d'engagement (10) de la bande de gainage (25) pour le transfert de la bande de gainage (25) vers le dispositif de serrage.

8. Dispositif selon une ou plusieurs des revendications 1 à 7, **caractérisé en ce qu'**est prévu au moins un dispositif de guidage (30, 40, 41, 42) du chariot de transport (15).

9. Dispositif selon une ou plusieurs des revendications 1 à 8, **caractérisé en ce que** le canal de transport (30) est conçu, au moins par sections, comme un dispositif de guidage du chariot de transport (15).

10. Dispositif selon une ou plusieurs des revendications 1 à 9, **caractérisé en ce que** le canal de transport (30) est conçu de façon complémentaire, par la forme et la fonction, au chariot de transport (15).

11. Dispositif selon une ou plusieurs des revendications 1 à 10, **caractérisé en ce que** le canal de transport (30) est réalisé au moins partiellement en tant que canal de guidage du chariot de transport (15).

12. Dispositif selon une ou plusieurs des revendications 1 à 11, **caractérisé en ce qu'**est prévu, au moins par sections, un rail de guidage (42) du chariot de transport (15).

13. Dispositif selon la revendication 12, **caractérisé en ce que** le rail de guidage (42) présente une torsion ou est apte à subir une torsion.

14. Dispositif selon une ou plusieurs des revendications 1 à 13, **caractérisé en ce qu'**est prévu au moins un dispositif déflecteur (40, 41) pour le chariot de transport (15).

15. Dispositif selon la revendication 14, **caractérisé en ce que** le dispositif déflecteur (40, 41) présente un guidage à rouleaux.

16. Dispositif selon une ou plusieurs des revendications 1 à 15, **caractérisé en ce qu'**est prévu un dispositif de retenue du transfert (50) de la bande de gainage (25) pour la délivrance de la bande de gainage (25).

17. Dispositif selon la revendication 16, **caractérisé en ce que** le dispositif de retenue (50) présente au moins une paire de rouleaux (51, 52).

18. Dispositif selon la revendication 17, **caractérisé en ce qu'**est prévu un organe d'entraînement (54) d'un rouleau (51) de la paire de rouleaux (51, 52).

19. Dispositif selon la revendication 17, **caractérisé en ce qu'**est prévu un mécanisme de levage (53) d'un rouleau (52) de la paire de rouleaux (51, 52).

20. Machine de l'industrie de transformation du tabac, en particulier machine à confectionner des boudins de cigarettes ou machine d'assemblage de filtres, comprenant un dispositif de transport d'une bande de gainage (25) de l'industrie de transformation du tabac selon une ou plusieurs des revendications 1 à 19.
